# EUROPÄISCHE PATENTSCHRIFT

(11) **EP 0 386 531 B1**
(45) Veröffentlichungstag und Bekanntmachung des Hinweises auf die Patenterteilung: **01.06.1994**
(21) Anmeldenummer: 90103371.2
(22) Anmeldetag: 22.02.1990
(51) Int. Cl.: B65H 45/16, B41F 13/62

(54) **Falzapparat**
Folder
Plieuse

(30) Priorität: 04.03.1989 DE 3906975
(43) Veröffentlichungstag der Anmeldung: 12.09.1990
(73) Patentinhaber: Albert-Frankenthal AG, D-67225 Frankenthal (DE)
(72) Erfinder: Fischer, Emil, D-6700 Ludwigshafen-Oggersheim (DE)
(74) Vertreter: Munk, Ludwig, Dipl.-Ing.

(56) Entgegenhaltungen:
- DE-A- 2 656 267
- DE-B- 1 132 564
- DE-B- 2 011 661
- DE-B- 2 040 494
- US-A- 1 499 106
- US-A- 1 821 713
- US-A- 1 865 696

## Beschreibung

Die Erfindung betrifft eine Falzapparat gemäß Oberbegriff des Anspruchs 1.

Ein Falzappart dieser Art ist aus der **DE-A-20 11 661** bekannt. Bei der bekannten Anordnung sind die Umfangsabschnitte an einer zugeordneten, achsparallelen Tragschiene starr befestigt, die radial verlaufenden Führungen angeordnet und mittels eines stirnseitigen, mit schräg verlaufenden Nuten versehenen Stellrings in radialer Richtung verstellbar ist. Mit einer Verstellung der Tragschiene werden hierbei die Umfangsabschnitte verstellt und zwar gleichmäßig auf ihrer gesamten Umfangslänge. Dies bedeutet jedoch, daß die Umfangsabschnitte auf ihrer ganzen Umfangslänge in Klemmeingriff mit einem durch den Spalt zwischen den beiden Zylindern hindurchgeführten Produkten kommen können. Es besteht daher die Gefahr einer zu starken Pressung bzw. Walkung dieses Produktes, was insbesondere bei mehrlagigen Produkten zu Markierungen auf den Produkten oder ähnlichen Produktbeschädigungen führen kann.

Die **DE-A-26 56 267** zeigt einen Falzappart, bei dem ein einerseits mit einem Schneidmesserzylinder und andererseits mit einem Sammelzylinder zusammenwirkender, mit Punkturen versehener Überführungszylinder mit seinen Punkturen vorgeordneten, als Gegenschneidleisten fungierenden Auflageleisten versehen ist, die in radialer Richtung ausfahrbar sind. Um eine Stufe zwischen den in radialer Richtung ausfahrbaren Auflageleisten und dem Zylinderumfang zu vermeiden, ist jeder Auflageleiste ein auf ihrer nachlaufenden Seite angeordnetes Ausgleichsblech zugeordnet, dessen vorderes Ende an der zugeordneten Auflageleiste bzw. der dieser zugeordneten Trageeinrichtung angelenkt ist und dessen hinteres Ende in einer Ausnehmung des Zylinderumfanges mit Dreh- und Verschiebefreiheitsgrad gelagert ist. Die Bogenpakete liegen hier mit ihrem vorderen Ende auf den Auflageleisten und den diesen benachbarten Ausgleichsblechen auf. Die hinteren Bogenenden liegen auf dem normalen Zylinderumfang auf. Eine Führung der Bogen am hinteren Bogenende ist nicht vorgesehen.

Hiervon ausgehend ist es daher die Aufgabe der vorliegenden Erfindung, die eingangs erwähnter Art so zu verbessern, daß sich eine möglichst schonende Betriebsweise ergibt.

Diese Aufgabe wird erfindungsgemäß durch die kennzeichnenden Maßnahmen des Anspruchs 1 gelöst.

Diese Maßnahmen stellen sicher, daß die Umfangsabschnitte mit einem den Spalt zwischen dem sie aufnehmenden Zylinder durchlaufenden Produkt, das sich beim Falzvorgang um die Hälfte verkürzt, nur am Produktende in Klemmeingriff kommen. Es ergibt sich daher eine sehr schonende Betriebsweise, da die vom Produkt aufzunehmende Walkbarkeit in Grenzen bleibt und daher keine Markierung etc. zu befürchten sind. In vorteilhafter Weise sind die schwenkbaren Umfangsabschnitte nach erfolgter Einstellung starr, was die Produktschonung noch verbessert, da Federschwingungen unterbleiben. Dickentoleranzen können über einen elastischen Belag ausgeglichen werden. Dennoch wirkt sich die Klemmung der Produkte nur am hinteren Produktende nicht ungünstig auf die erzielbare Führungsfunktion aus. In diesem Zusammenhang ist nämlich davon auszugehen, daß ein auf einem Zylinder aufliegendes Produkt zunächst durch mit diesem Zylinder zusammenwirkende Führungsmittel, wie Bürsten etc. geführt wird. Erst wenn das Produkt mit seinem hinteren Ende diese Führungsmittel verlassen hat, könnte es führungslos werden. Die an ihrem hinteren Ende radial ausstellbaren Umfangsabschnitte der erfindungsgemäßen Anordnung übernehmen dementsprechend genau da die Führung der Produkte, wo diese führungslos werden könnten und bleiben außerhalb hiervon außer Eingriff. Ein weiterer Vorteil der erfindungsgemäßen Maßnahmen ist darin zu sehen, daß infolge der vorgesehenen Kippbewegung um eine im Bereich des vorlaufenden Abschnittendes vorgesehene Schwenkachse auch eine einfache Rückstellmöglichkeit mittels einer Rückstellfeder verwirklicht werden kann.

Vorteilhafte Ausgestaltungen und zweckmäßige Weiterbildungen der übergeordneten Maßnahmen sind in den Unteransprüchen angegeben.

Nachstehend wird ein Ausführungsbeispiel der Erfindung anhand der Zeichnung näher erläutert. In der Zeichnung zeigen:
- **Figur 1**: eine Teilseitenansicht eines aus Falzmesserzylinder und Falzklappenzylinder bestehenden Querfalzwerks,
- **Figur 2**: eine Teilstirnansicht des Falzklappenzylinders teilweise im Schnitt,
- Figur 3: einen Teillängsschnitt durch den Falzklappenzylinder der Figur 2,
- Figur 4: eine Stirnansicht eines mit einem Stellring versehenen Falzklappenzylinders und
- Figur 5: einen Längsschnitt durch einen doppelt breiten, erfindungsgemäßen Falzklappen-Zylinder.

Der Aufbau und die Wirkungsweise von Falzapparaten sind an sich bekannt. Kernstück eines Falzapparats ist ein Querfalzwerk der der Figur zugrundeliegenden Art. Dieses umfaßt einen mit Falzmessern 1 versehenen Falzmesserzylinder 2 und einen mit den Falzmessern 1 zusammenwirkenden Falzklappen 3 versehenen Falzklappenzylinder 4. Die beiden Zylinder 2, 4 werden so angetrieben, daß sie mit gleicher Geschwindigkeit aufeinander abrollen.Zwischen den beiden Zylindern 2, 4 ist ein Spalt s vorgesehen, dessen lichte Weite der Dicke des ungefalzten Produkte P entspricht oder demgegenüber leichtes Untermaß besitzt, so daß das den Spalt s durchlaufende Produkte P zuverlässig an die Oberfläche des Falzmesserzylinders 2 angedrückt wird.

Um Produkte unterschiedlicher Dicke verarbeiten zu können, ist die lichte Weite des Spalts s einstellbar. Hierzu sind die Umfangsbereiche zwischen den aufeinanderfolgenden Falzklappen 3 jeweils in zwei Abschnitte 5, 6 unterteilt, von denen der in Drehrichtung vorlaufende Abschnitt 5, das heißt der der in Drehrichtung vorlaufenden Falzklappe 3 benachbarte Abschnitt 5 mit seinem hinteren Ende in radialer Richtung verstellbar ist. Hierdurch ergibt sich eine Durchmesserveränderung des Falzklappenzylinders im Bereich der Umfangsabschnitte 5, die verhindert, daß der Spalt s zu groß oder zu klein ist.

Die verstellbaren Umfangsabschnitte 5 werden, wie aus den Figuren 2 und 3 erkennbar ist, durch gleichmäßig über die Zylinderbreite verteilte, mit Abstand nebeneinander angeordnete, gebogene Leisten 7 gebildet, die mit einem elastischen Belag 8 versehen sind und die gemeinsam in radialer Richtung ausstellbar sind. Im Bereich der stationären Umfangsabschnitte 6 können in Verlängerung der Leisten 7 vorgesehene, wie deren Belag 8 aus elastischem Material bestehende Streifen 9 vorgesehen sein. Die voneinander beabstandeten Leisten 7 sind in zugeordneten Umfangsschlitzen 10 aufgenommen und aus diesen ausfahrbar bzw. in diese einfahrbar. Im eingefahrenen Zustand ergibt sich die in Figur 2 mit gestrichelten Linien angedeutete Umfangskontur, die praktisch stufenlos in die Umfangskontur der fix auf den Zylinderumfang angeordneten Streifen 9 übergeht. In der in Figur 2 mit durchgezogenen Linien angedeuteten, ausgefahrenen Stellung sind die Leisten 7 mit ihrem in Drehrichtung hinteren Ende radial ausgeschwenkt, so daß sich gegenüber den benachbarten, fixen Streifen 9 eine Stufe ergibt. Die so bewirkte Durchmesservergrößerung des Falzklappenzylinders 4 ermöglicht auch bei der Herstellung sehr dünner Produkte eine zuverlässige Anpressung an die Oberfläche des Falzmesserzylinders 2.

Üblicherweise werden die Leisten 7 so weit ausgeschwenkt, daß die minimale Spaltweite des Spalts s beim Vorbeigang der hinteren Enden der Leisten 7 am benachbarten Falzmesserzylinder 2 gegenüber der Produktdicke ein Untermaß von 0,5 mm aufweist, das durch Verformung der elastischen Streifen 8 aufgenommen wird.

Die Leisten 7 sind, wie Figur 2 weiter erkennen läßt, in radiaier Richtung verstellbar und kippbar auf einem jeweils zugeordneten, zylinderfest angeordneten Radialstift 11 aufgenommen. Hierzu sind die Leisten 7 mit einem vom jeweils zugeordneten Radialstift 11 durchgriffenen Bock 12 versehen, der von einer kammerförmigen Ausnehmung 13 hintergriffen ist, in die das einen Kopf 14 tragende Ende des jeweils zugeordneten Radialstifts 11 hineinragt. Das Joch 12 ist mit einer vom Schaft des zugeordneten Radialstifts 11 durchgriffenen Bohrung 15 versehen, die gegenüber dem Schaftdurchmesser Übermaß besitzt, so daß die jeweilige Leiste 7 kippen kann. Das in die Ausnehmung 13 hineinragende Ende des Radialstifts 11 ist von einem Tellerfederpaket 16 umfaßt, das einerseits am Kopf 14 und andererseits an dem den Kopf 14 untergreifenden Joch 12 anliegt. Im Bereich ihres vorderen und hinteren Endes sind die Leisten 7 mit jeweils einem Stützfuß 17 bzw. 18 versehen. Der vordere Stützfuß 17 steht auf einer zylinderseitigen Stützfläche 19 auf. Der hintere Stützfuß 18 liegt an einer zylinderachsparallelen Exzenterwelle 20 an, die zum Ausschwenken der jeweils einen verstellbaren Umfangsabschnitt 5 bildenden Leisten 7 verdrehbar ist. Beim Ausschwenken der Leisten 7 wird die Tellerfeder 16 zusammengepreßt. Diese wirkt dementsprechend als Rückstellfeder.

Die zylinderachsparallele Exzenterwelle 20 geht bei einfachbreiten Zylindern über die ganze Zylinderbreite durch, so daß sämtliche, gleichmäßig über die Zylinderbreite verteilte Leisten 7 eines verstellbaren Umfangsabschnitts 5 gemeinsam verstellbar sind. Die Exzenterwelle 20 ist, wie am besten aus Figur 3 erkennbar ist, mit exzentrischen Bunden 21 auf Wälzlagern 22 aufgenommen, die in einer zugeordneten, umfangsnahen Zylinderbohrung 23 gelagert sind. Im dargestellten Ausfuhrungsbeispiel ist die Exzenterwelle 20 im Bereich einer Zylinderstirnseite mit einem vorstehenden Vierkant 24 versehen, an welchem ein Drehschlüssel ansetzbar ist. Der Vierkant 24 überragt einen als Axiallager dienenden Bund 25, der an der Zylinderstirnseite anliegt und der zur Sicherung der eingestellten Stellung mittels einer Klemmpratze 26 festklemmbar ist. Zur Erleichterung der Einstellung ist der Bund 25 als mit einer Skala 27 versehener Skalenträger ausgebildet, der mit einer zylinderseitig vorgesehenen Markierung, beispielsweise in Form einer Kerbe, zusammenwirken kann.

Sofern der Falzklappenzylinder 4 mit mehreren Falzklappen 3 am Umfang und dementsprechend mit mehreren verstellbaren Umfangsabschnitten 5 versehen ist, kann zur Vereinfachung der Bedienung eine sämtlichen Exzenterwellen zugeordnete Betätigungseinrichtung vorgesehen sein. In einem derartigen Fall können die Exzenterwellen 20, wie am besten aus Figur 4 erkennbar ist, mit jeweils einem seitlichen Antriebsrad 28 versehen sein, wobei sämtliche Antriebsräder 28 im Eingriff mit einem gemeinsamen, koaxial zur Zylinderachse angeordneten Stellring 29 sind. Dieser ist im dargestellten Ausführungsbeispiel mit umfangsseitigen Zahnleisten 30 versehen, in die jeweils ein zugeordnetes Anstriebsrad 28 eingreift. Die Zahnleisten 30 sind durch umfangsseitige Ausnehmungen 31 voneinander abgesetzt, in welche zylinderseitig vorgesehene Kassetten zur Aufnahme der Falzklappen 3 eingreifen. Der im Bereich einer Zylinderstirnseite angeordnete Stellring 29 ist auf zylinderseitigen Stiften 32 aufgenommen, die in zugeordnete Bogenschlitze 33 eingreifen. Zumindest einer der Stifte 32 ist als Klemmschraube 32a ausgebildet, durch die der Stellring 29 feststellbar ist.

Der Stellring 29 kann von Hand verdreht werden. Im dargestellten Ausführungsbeispiel ist der Stellring 29 mit einer im Bereich seines Innenumfangs vorgesehenen Verzahnung 34 versehen, in die ein im Bereich der Zylinderstirnseite gelagertes Stellrad 35 eingreift, das mit einem Sechskant 36 zum Ansetzen eines Drehschlüssels versehen sein kann.

Es ist aber auch möglich, den Stellring 29 mittels eines zugeordneten Motors anzutreiben. Eine derartige Ausführung liegt der Figur 5 zugrunde. Hierbei handelt es sich um einen doppelt breiten Falzklappenzylinder mit zwei auf einer gemeinsamen Achse 37 nebeneinander angeordneten, unabhängig voneinander betreibbaren Zylinderabschnitten 38a, b. Die im Bereich der beiden Zylinderabschnitte 38a, 38b vergesehenen, in radialer Richtung ein- und ausfahrbaren Leisten 7 mit elastischem Belag 8 sind jeweils unabhängig von den Leisten des benachbarten Zylinderabschnitts betätigbar. Der grundsätzlich Aufbau entspricht dabei dem aus Figur 2 entnehmbaren Aufbau, wobei die Exzenterwelle 20 nicht über die ganze Zylinderbreite durchgeht, sondern sich nur über den zugeordneten Zylinderabschnitt 38a, b erstreckt. Die Exzenterwellen 20 der beiden Zylinderabschnitte 38a, b sind im Bereich der voneinander abgewandten Zylinderstirnseiten mit Antriebsmitteln versehen. Diese entsprechen dabei der Ausführung gemäß Figur 4 mit dem Unterschied, daß das mit dem Stellring 29 kämmende Stellrad 35 durch einen jeweils zugeordneten Antriebsmotor 39 angetrieben wird, der hier im inneren des Zylinders bzw. des jeweiligen Zylinderabschnitts angeordnet und von innen an die betreffende Stirnwand angesetzt ist.

Dadurch, daß die Umfangsabschnitte 5 nur mit ihrem in Drehrichtung hinteren Ende in radialer Richtung auskippen können, ist sichergestellt, daß nur das hintere Ende der Produkte p, nachdem es von am Einlauf zum Spalt zwischen den Zylindern 2, 4 vorgesehenen, in Figur 1 bei 40 angedeuteten Führungsmitteln, wie Bürsten, Bänder etc. nicht mehr geführt wird, an den Zylindern 2 angepreßt und damit geführt werden kann. Andererseits wird durch die Beschränkung der Anpressung auf das hintere Produktende sichergestellt, daß die von den Abschnitten 6 aufzunehmende Walkarbeit in Grenzen bleibt und daß eine Beschädigung der Produkte, wie eine Markierung etc., unterbleibt.

## Patentansprüche

1. Falzapparat mit wenigstens zwei mit zusammenwirkenden Falzorganen in Form von Falzmessern (1) und Falzklappen (3) versehenen Falzzylindern (2, 4), von denen wenigstens einer Umfangsabschnitte (5) aufweist, die mittels einer Stelleinrichtung in radialer Richtung verstellbar sind, wobei der Umfangsbereich zwischen zwei aufeinanderfolgenden Falzorganen (3) jeweils in zwei Abschnitte (5, 6) unterteilt ist, **dadurch gekennzeichnet, daß** von den beiden Umfangsabschnitten (5, 6) jeweils der dem benachbarten Falzorgan (3) nachlaufende Abschnitt (5) um eine zylinderachsparallele, im Bereich des vorlaufenden Abschnittendes vorgesehene Achse schwenkbar gelagert und mit seinem hinteren Ende mittels der Stelleinrichtung in radialer Richtung ausstellbar und daß der andere Abschnitt (6) fest angeordnet ist.

2. Falzappart nach Anspruch 2, **dadurch gekennzeichnet, daß** der mit Falzklappen (3) versehene Falzzylinder (4) in radialer Richtung verstellbare Umfangsabschnitte (5) aufweist.

3. Falzapparat nach einem der vorhergehenden Ansprüche, **dadurch gekennzeichnet, daß** die in radialer Richtung verstellbaren Abschnitte (5) mit Abstand nebeneinander angeordnete, gemeinsam in radialer Richtung ausstellbare vorzugsweise, aus zugeordneten Umfangsschlitzen (10) ausfahrbare Leisten (7) aufweisen, die vorzugsweise mit einem elastischen Belag (8) versehen sind und daß die unverstellbaren Umfangsabschnitte (6) in Verlängerung der Leisten (7) angeordnete, vorzugsweise durch elastische Streifen (9) gebildete Stege aufweisen

4. Falzapparat nach einem der vorhergehenden Ansprüche, **dadurch gekennzeichnet, daß** die Leisten (7) auf einem jeweils zugeordneten, vorzugsweise im Bereich der Mitte der Leisten (7) angeordneten von einer vorzugsweise als Tellerfederpaket ausgebildet Rückstellfeder (16) umfaßten, zylinderfesten Radialstift (11) in radialer Richtung verschiebbar und kippbar aufgenommen sind und vorzugsweise mit Stützfüßen (17 bzw. 18) einerseits an einer zylinderseitigen Stützfläche (19) und andererseits an der auf dem Zylinder vorgesehenen Stelleinrichtung anliegen.

5. Falzappart nach Anspruch 4, **dadurch gekennzeichnet, daß** die Stelleinrichtung eine zylinderachsparallel über die zugeordneten Leisten (7) sich erstreckende Exzenterwelle (20) aufweist, die mittels einer Dreheinrichtung verdrehbar und mittels einer Klemmeinrichtung feststellbar ist, wobei vorzugsweise die Exzenterwelle (20) mit seitlichen Antriebsrädern (28) versehen und die im Bereich einer Zylinderstirnseite vorgesehenen Antriebsräder (28) mit einem gemeinsamen, zur Zylinderachse koaxialen Stellring (29) im Eingriff sind, der vorzugsweise den Antriebsrädern (28) zugeordnete, durch Umfangsausnehmungen (31), in welche die Falzorgane (3) eingreifen, voneinander abgesetzte Zahnleisten (30) und eine mit einem vorzugsweise mittels eines auf dem Zylinder aufgenommenen Motors (39) antreibbaren Stellrad (35) kämmende Innenverzahnung (34) aufweist.

6. Falzapparat nach Anspruch 5, **dadurch gekennzeichnet, daß** die Exzenterwellen (20) und/oder das Stellrad (35) einen Schlüsselansetzkopf (24 bzw. 36) aufweisen.

7. Falzapparat nach einem der vorhergehenden Ansprüche mit vorzugsweise in der Mitte unterteilten, im Bereich jedes Zylinderabschnitts (38a, 38b) mit unabhängig voneinander steuerbaren Falzorganen versehenen Falzzylindern, **dadurch gekennzeichnet, daß** die in radialer Richtung verstellbaren Umfangsabschnitte (5) der nebeneinander angeordneten Zylinderabschnitte (38a, 38b) unabhängig voneinander betätigbar sind, indem die Exzenterwelle (20) jeweils über die Breite des zugeordneten Zylinderabschnitts (38a, 38b) durchgehen und von den einander gegenüberliegenden Zylinderstirnseiten her antreibbar sind.

## Claims

1. A folder comprising at least two folding cylinders (2 and 4) equipped with cooperating folding members in the form of folding blades (1) and folding jaws (3), of which cylinders at least one has peripheral sections (5), which are able to be moved in a radial direction by a drive device, the peripheral part being subdivided between two sequentially arranged folding members (3) respectively into two sections (5 and 6), characterized in that of the two peripheral sections (5 and 6) that section (5) which respectively comes after the adjacent folding member (3) in the direction of rotation, is pivotally bearinged about a shaft, which is parallel to the axis of the cylinder and is provided adjacent to the leading section end, and its rear end is able to be moved outwards by the drive device and the other section (6) is fixedly arranged.

2. The folder as claimed in claim 1, characterized in that the folding cylinder (4) provided with folding jaws (3) possesses peripheral section (5) able to be moved in the radial direction.

3. The folder as claimed in either one of the preceding claims, characterized in that the sections (5) able to be moved in the radial direction possess rails (7) which are arranged in a spaced manner adjacent to each other, are able to be moved jointly in a radial direction outwards and are preferably able to be driven out of associated peripheral slots (10), which rails are preferably provided with an elastic covering (8) and in that the fixed peripheral sections (6) have ribs, which are arranged as an extension of the rails (7) and are preferably constituted by elastic strips (9).

4. The folder as claimed in any one of the preceding claims, characterized in that the rails (7) are mounted, in a radially sliding and pivoting manner, on a respectively associated radial pin (11), which is secured to the cylinder, is preferably arranged adjacent to the middle of the rails (7) and is enveloped by a return spring (16) is preferably designed in the form of a stack of spring washers and preferably the rails have support feet (17 and, respectively, 18) resting on the one hand on a support surface (19) on the cylinder and on the one hand on the drive device provided on the cylinder.

5. The folder as claimed in claim 4, characterized in that the drive device possesses an eccentric shaft (20) extending in parallelism to the axis of the cylinder and past the associated rails (7), which shaft for its part is able to be rotated by a turning means and is able to be locked by means of a clamping device, the preferably the eccentric shaft (20) is provided with lateral drive wheels (28) and the drive wheels (28) provided adjacent to one cylinder end surface are in engagement with a setting ring concentric to the cylinder axis, which ring has tooth rails (30), which are preferably associated with the drive wheels (28) and are mutually spaced by peripheral recessess, into which the folding members (3) extend, and furthermore has internal gear (34) teeth in mesh with a drive wheel (35) preferably able to be driven by a motor (39) mounted on the cylinder.

6. The folder as claimed in claim 5, characterized in that the eccentric shaft (30) and/or the drive wheel (35) have a head (24 or, respectively, 36) adapted to be engaged by a wrench.

7. The folder as claimed in any one of the preceding claims comprising folding cylinders, which preferably are sub-divided in the middle and which adjacent to each cylinder section (38a and 38b) are provided with independently driven folding members, characterized in that the peripheral sections (5) able to be moved in the radial direction of the adjacently arranged cylinder sections (38a and 38b) are able to be actuated independently from one another, since the eccentric shafts (20) are continuous respectively along the full breadth of the associated cylinder section (38a and 38b) and are able to be driven from the mutually opposite cylinder end surfaces.

## Revendications

1. Plieuse présentant au moins deux cylindres plieurs (2, 4) qui sont pourvus d'organes de pliage associés revêtant la forme de lames de pliage (1) et de volets de pliage (3), et dont au moins l'un comporte des segments périphériques (5) réglables dans le sens radial au moyen d'un dispositif de réglage, la région circonférentielle située entre deux organes de pliage (3) successifs étant respectivement scindée en deux segments (5, 6), caractérisée par le fait que, parmi les deux segments périphériques (5, 6), le segment (5) considéré, succédant à l'organe de pliage (3) voisin, est monté pivotant autour d'un axe parallèle à l'axe du cylindre, prévu au voisinage de l'extrémité de segment précédente, et peut être déployé dans le sens radial par son extrémité postérieure, au moyen du dispositif de réglage ; et par le fait que l'autre segment (6) est agencé de manière fixe.

2. Plieuse selon la revendication 1, caractérisée par le fait que le cylindre plieur (4), muni de volets de pliage (3), présente des segments périphériques (5) réglables dans le sens radial.

3. Plieuse selon l'une des revendications précédentes, caractérisée par le fait que les segments (5) réglables dans le sens radial comportent des barrettes (7) juxtaposées à distance, déployables conjointement dans le sens radial, pouvant de préférence sortir de fentes périphériques associées (10) et dotées, de préférence, d'une garniture élastique (8) ; et par le fait que les segments périphériques (6) non réglables présentent des nervures disposées dans le prolongement des barrettes (7) et formées, de préférence, par des bandes élastiques (9).

4. Plieuse selon l'une des revendications précédentes. caractérisée par le fait que les barrettes (7) sont implantées, avec faculté de coulissement et de basculement dans le sens radial, sur une cheville radiale (11) respectivement associée, assujettie au cylindre, située de préférence au voisinage du centre des barrettes (7) et entourée par un ressort de rappel (16) réalisé, de préférence, sous la forme d'un empilement de rondelles élastiques, et sont de préférence appliquées, par des mentonnets d'appui (17, respectivement 18), d'une part sur une surface d'appui (19) située côté cylindre et, d'autre part, sur le dispositif de réglage prévu sur le cylindre.

5. Plieuse selon la revendication 4, caractérisée par le fait que le dispositif de réglage présente un arbre d'excentrique (20) qui s'étend sur les barrettes associées (7), parallèlement à l'axe du cylindre, peut être mis en rotation au moyen d'un dispositif de rotation, et peut être arrêté au moyen d'un dispositif de serrage, l'arbre d'excentrique (20) étant préférentiellement muni de roues latérales d'entraînement (28) et les roues d'entraînement (28) prévues au voisinage d'une face frontale du cylindre étant en prise avec une bague commune de réglage (29) qui est coaxiale à l'axe du cylindre et comprend, de préférence, des crémaillères (30) affectées aux roues d'entraînement (28) et séparées les unes des autres par des évidements périphériques (31) dans lesquels les organes de pliage (3) pénètrent, ainsi qu'une denture intérieure (34) engrenant dans une roue de réglage (35) entraînable, de préférence, au moyen d'un moteur (39) installé sur le cylindre.

6. Plieuse selon la revendication 5, caractérisée par le fait que les arbres d'excentriques (20) et/ou la roue de réglage (35) comportent une tête (24, respectivement 36) d'engagement d'une clé.

7. Plieuse selon l'une des revendications précédentes, présentant des cylindres plieurs de préférence subdivisés en leur centre et présentant dans la région de chaque segment cylindrique (38a, 38b), des organes de pliage pouvant être commandés indépendamment les uns des autres, caractérisée par le fait que les segments périphériques (5), réglables dans le sens radial, des segments cylindriques (38a, 38b) agencés en juxtaposition, peuvent être actionnés indépendamment les uns des autres du fait que les arbres d'excentriques (20) s'étendent à chaque fois d'un trait, sur la largeur du segment cylindrique associé (38a, 38b), et peuvent être entraînés à partir des faces frontales des cylindres, mutuellement opposées.
